# EUROPÄISCHE PATENTSCHRIFT

(11) **EP 0 183 860 B1**
(45) Veröffentlichungstag und Bekanntmachung des Hinweises auf die Patenterteilung: **20.04.1988**
(21) Anmeldenummer: 84114627.7
(22) Anmeldetag: 01.12.1984
(51) Int. Cl.: A43C 15/16, A43B 13/26

(54) **Stollen für Sportschuhe, insbesondere Fussballschuhe**
Sports shoes studs, in particular for football shoes
Crampon pour chaussures de sport, en particulier pour chaussures de football

(43) Veröffentlichungstag der Anmeldung: 11.06.1986
(73) Patentinhaber: ITW-ATECO GmbH, D-22844 Norderstedt (DE)
(72) Erfinder: Arff, Heino, D-2000 Hamburg 20 (DE)
(74) Vertreter: Patentanwälte Hauck, Graalfs, Wehnert, Döring, Siemons

(56) Entgegenhaltungen:
- DE-A- 3 242 606

## Beschreibung

Die Erfindung bezieht sich auf einen Stollen für Sportschuhe, insbesondere Fussballschuhe, nach dem Oberbegriff des Patentanspruches 1.

Ein derartiger Stollen ist aus der DE-A-3242606 bekannt geworden. Die Ansatz- und Pfannenflächen von Befestigungsansatz und Fassung werden vorzugsweise von zwei diametral gegenüberliegenden Oberflächenabschnitten gebildet. Am Befestigungsansatz sind ferner diametral gegenüberliegende Nocken angeformt, die über axiale Schlitze in der Fassung eingeführt und über eine Rampenfläche hinweggeführt werden, wenn am Stollenkörper eine Drehkraft aufgebracht wird.

Dabei wird der Stollenkörper gegen die Laufsohle angepresst, wobei diese Presskraft in ausreichendem Masse erhalten bleibt, wenn die Nocken in der Enddrehstellung von der axialen Kraft entlastet werden. Gegenüber der Anpresskraft einer Sohle dienen nunmehr die Pfannenflächen in der Fassung als Widerlager.

Mit Hilfe einer derartigen Konstruktion können die Stollen einschliesslich Befestigungsansatz insgesamt aus Kunststoffmaterial geformt werden. Auf diese Weise ist es möglich, das Gesamtgewicht eines Sportschuhs zu verringern. Ferner wird bei einem derartigen Stollen die Verletzungsgefahr gegenüber herkömmlichen Stollen verringert, welche nach grösserem Abrieb durch scharfkantige Stahlstifte beschworen wird, über die der Stollenkörper in Gewindeeinsätze der Sohle einschraubbar ist. Die verhältnismässig grossflächigen Ansatz- und Pfannenflächen von Befestigungsansatz und Fassung liegen unter Vorspannung gegeneinander und können hohe Kräfte sowohl in Ausziehrichtung als auch quer dazu aufnehmen.

Die bereits erwähnten Nocken am Befestigungsansatz stellen nicht nur die Vorspannung zwischen Ansatz- und Pfannenflächen her, sondern dienen gleichzeitig als Verdrehsicherung. Erst durch Aufbringen einer vorgegebenen Drehkraft ist es möglich, den Befestigungsansatz in die Einführstellung zurückzudrehen, um den Stollen zu entfernen. Es kann jedoch auch geschehen, dass sich die Nocken während des Eindrehvorgangs bleibend verformen und nicht in ausreichend gewünschten Masse eine Verdrehsicherung gewährleisten.

Der Erfindung liegt daher die Aufgabe zugrunde, einen weitgehend aus Kunststoff geformten auswechselbaren Stollen für Sportschuhe, insbesondere Fussballschuhe, zu schaffen, der eine wirsame Verdrehsicherung aufweist.

Diese Aufgabe wird durch die Merkmale des Kennzeichnungsteils des Anspruches 1 gelöst.

Bei der Erfindung ist erkannt worden, dass die Pfannen- und Ansatzflächen selbst zur Verdrehsicherung herangezogen werden können. Im eingebauten Zustand sollen diese Flächen möglichst satt gegeneinander liegen, damit auf breiter Fläche eine Kraftübertragung stattfinden kann. Bei der erfindungsgemässen Ausbildung der Ansatz- und Pfannenflächen muss bei einer Verdrehung des Befestigungsansatzes nach dem Einsetzen zunächst ein gewisser Widerstand überwunden werden, um Ansatz- und Pfannenflächen nach einem Drehwinkel zur Deckung zu bringen. Auf diese Weise wird eine wirksame Verdrehsicherung geschaffen. Sie kann an die Stelle der bisherigen Verdrehsicherung über die Nocken am Befestigungsansatz treten oder deren Funktion als Verdrehsicherung ergänzen.

Vorzugsweise liegt der Anlagebereich mit dem grössten Abstand von der Achse des Stollenkörpers bzw. der Fassung in Umfangsrichtung der Ansatz-und Pfannenflächen gesehen in der Mitte zwischen den Enden. Es versteht sich, dass in Achsrichtung gesehen die erfindungsgemässe Ausformung von Ansatz- und Pfannenflächen über die gesamte Erstreckung von Ansatz- und Pfannenflächen vorgesehen werden kann oder nur über einen Teil davon.

Die Ansatz- und Pfannenflächen können als Zylinder, Kegel oder Kugelflächen ausgebildet sein. Der Radius der Ansatz- und Pfannenflächen in Umfangsrichtung gesehen ist vorteilhaft an den Enden am kleinsten und vergrössert sich zum mittleren Bereich hin allmählich. Dies kann dadurch erreicht werden, dass Ansatz- und Pfannenflächen unterschiedliche Radien haben mit versetztem Kreismittelpunkt derart, dass die Kreisbogen im mittleren Bereich annähernd zusammenfallen, sich zu den Enden hin jedoch zunehmend voneinander entfernen. Bezüglich der Achse sind mithin die im Querschnitt kreisbogenförmigen Flächen exzentrisch angeordnet.

Bei der Verdrehung des Befestigungsansatzes in der Fassung kann die Ansatzfläche mehr oder weniger leicht in die Pfannenfläche einlaufen, wobei jedoch der Widerstand sich zunehmend vergrössert, bis er einen maximalen Wert erreicht. Dadurch kommt es zu einer vorübergehenden elastischen Verformung von Ansatz- bzw. Lagerfläche, die sich jedoch aufgrund der Federeigenschaften des Materials wieder zurückverwandelt, wenn die Flächen in der Enddrehstellung satt gegeneinanderliegen.

Die Verdrehsicherung wird dadurch verbessert, dass die Ansatz- und Pfannenflächen eine relativ rauhe Oberfläche aufweisen.

Wie jeweils ausgeführt, übernehmen die Ansatz-und Pfannenflächen weitgehend die Kräfte, die vom Stollenkörper auf den Schuh übertragen werden. Um die Ansatz- und Pfannenflächen von den aufzunehmenden Kräften teilweise zu entlasten, sieht eine weitere Ausgestaltung der Erfindung vor, dass der Stollenkörper unterhalb der Ansatzflächen des Befestigungsansatzes einen zylindrischen oder konischen, vorzugsweise kreisförmig umlaufenden Anlagenabschnitt aufweist, der mit einem entsprechenden zylindrischen oder konischen Abschnitt der Sohle zusammenwirkt. Die ausschliesslich axial auf den Stollen wirkenden Kräfte sind nicht kritisch. Seitlich angreifende Kräfte können erhebliche Dreh- bzw. Biegemomente entfalten und den Sitz des Befestigungsansatzes in der Sohle beeinträchtigen. Eine zylindrische oder konische Abstützfläche der Sohle, die mit einer entsprechenden Anlagefläche des Stollenkörpers zusammenwirkt, überträgt dabei seitliche Kräfte unmittelbar auf die Sohle und entlastet mithin den Befestigungsansatz. In diesem Zusammenhang ist eine weitere Ausgestaltung der Erfindung vorteilhaft, bei der oberhalb und/oder unterhalb des zylindrischen oder konischen Anlageabschnitts radiale, vorzugsweise kreisförmig umlaufende Anlageabschnitte geformt sind, die mit entsprechenden radialen Anlageabschnitten der Sohle zusammenwirken.

Schraubstollen bekannter Bauart haben mehrere in Umfangsrichtung beabstandete achsparallele Ausnehmungen, in die entsprechende Vorsprünge eines Steckschlüssels eingreifen, um den Stollenkörper ein- und auszuschrauben. Beim erfindungsgemässen Stollen wird dieser beim Herausdrehen nicht automatisch von der Sohle gelöst. Vielmehr muss eine gewisse Zugkraft aufgebracht werden, um den Befestigungsansatz aus der Fassung zu lösen. Daher sieht eine Ausgestaltung der Erfindung vor, dass in dem Stollenkörper mehrere in Umfangsrichtung beabstandete bajonettschlitzartige Ausnehmunen geformt sind mit dem Hinterschnitt am oberen Ende. Nasen im Steckschlüssel, wie sie bisher auch schon vorgesehen sind, gelangen in den Hinterschnitt, wenn der Stollen ein- bzw. ausgedreht wird. Auf diese Weise istes möglich, auf den Stollen eine Zugkraft auszuüben und von der Sohle zu entfernen. Beim Aufschrauben und Demontieren verhindert die erfindungsgemässe Ausbildung der Ausnehmungen ein Abrutschen des Schlüssels. Bei bekannten Stollen führten die bisher verwendeten Nuten ohne Hinterschnitt leicht zu Demontageproblemen.

Die Erfindung wird nachfolgend anhand von Zeichnungen näher erläutert.
Fig. 1 zeigt eine Druntersicht unter eine Sohle mit Stollen nach der Erfindung.
Fig. 2 zeigt einen Schnitt durch die Darstellung nach Fig. 1 entlang der Linie 2-2.
Fig. 3 zeigt eine Druntersicht unter die Darstellung nach Fig. 2.
Fig. 4 zeigt äusserst schematisch einen Schnitt durch Stollen und Fassung der Darstellung nach Fig. 2 entlang der Linie 4-4.
Fig. 5 zeigt eine Draufsicht auf den Stollen nach Fig. 2.
Fig. 6 zeigt einen Schnit durch eine Fassung nach Fig. 2.
Fig. 7 zeigt einen gegenüber der Darstellung nach Fig. 6 um 90° verdrehten Schnitt der Fassung.
Fig. 8 zeigt eine Fassung nach den Figuren 5 bis 7 von oben.

In Fig. 1 ist die Untersicht unter eine Laufsohle 10 eines Fussballschuhs dargestellt, die durch Anspritzen von Kunststoffmaterial an das Oberleder oder in einem getrennten Arbeitsgang geformt wird. Beim Formen der Sohle 10 werden zuvor Sohlensegmente 77, 77a in die Form gelegt. Sie können andersfarbig gestaltet sein. Mit den Sohlensegmenten 77, 77a werden einteilig Fassungen zur Aufnahme von Stollen 100 geformt, die auf noch zu beschreibende Weise in die Fassung einsetzbar bzw. aus ihr entfernbar sind.

Der Stollen 100 weist einen Stollenkörper 101 und einen Befestigungsansatz 18 auf, der einteilig mit dem Stollenkörper 101 aus Kunststoff geformt ist. Der Befestigungsansatz 18 hat zwei diametral gegenüberliegende als Kugelflächenabschnitte ausgebildete Ansatzflächen 20, 21, die mit als Kugelflächenabschnitte ausgebildeten Pfannenflächen 14, 15 einer Fassung zusammenwirken, die im Sohlensegment 77a geformt ist. Oberhalb der Ansatzflächen 20, 21 sind diametral gegenüberliegend Nokken 22 und 23 an dem Befestigungsansatz 18 angeformt. Sie werden von winkligen Ausnehmungen 16, 17 aufgenommen.

Durch die Ansatzflächen 20, 21 hat der Befestigungsansatz annähernd Kugelabschnittsform. Wie aus Fig. 5 zu erkennen, ist der Befestigungsansatz 18 bei 41 bzw. 42 zylindrisch ausgespart. An einen zylindrischen Halsabschnitt 102 unterhalb der Pfannenflächen 20, 21 ist ein konischer Abschnitt 103 angeordnet mit einer konischen Anlagefläche 104, die mit einer entsprechenden konischen Anlagefläche 105 der Fassung im Sohlensegment 77a zusammenwirkt. Die obere radiale Ringfläche des konischen Abschnitts 103 liegt gegen eine entsprechende Ringfläche der Fassung an. Unterhalb des konischen Abschnitts ist eine weitere radiale Ringfläche vorgesehen, die gegen eine entsprechende Ringfläche am Sohlensegment 77a anliegt.

Man erkennt aus Fig. 5, dass seitlich oder schräg auf den Stollen 100 ausgeübte Kräfte zum Teil von den konischen Flächen 104, 105 sowie den Flächen 20, 21 bzw. 14, 15 aufgenommen werden. Die Nocken 22, 23 am Befestigungsansatz 18 bleiben weitgehend entlastet.

Die Fassung im Sohlensegment 77a zur Aufnahme des Befestigungsansatzes 18 geht näher aus den Figuren 6 bis 8 hervor. Sie weist zwei diametral gegenüberliegende annähernd achsparallele Schlitze 30, 31 auf. Im oberen Drittel der Schlitze 30, 31 sind zu beiden Seiten ansteigende Rampenflächen 32 geformt. An die Rampenflächen 32 schliessen sich entgegen dem Uhrzeigersinn waagerechte oder schwach geneigte Laufflächen 33 an. Danach folgen abfallende Rampenflächen 34, die an den bereits erwähnten Ausnehmungen 16, 17 enden.

Der Einbau der Stollen 100 in die Fassungen im Sohlensegment 77 oder 77a gestaltet sich wie folgt: Der Stollen 100 wird in die im Sohlensegment 77, 77a geformte Fassung so eingeführt, dass die Nokken 22, 23 axial durch die Schlitze 30, 31 treten können. Liegt der konische Abschnitt 103 in der entsprechenden Ausnehmung im Sohlensegment 77a bzw. der Flansch 106 des Stellenkörpers gegen die Unterseite des Sohlensegments 77a, hat die Unterseite der Nocken 22, 23 die ansteigende Rampenfläche 32 erreicht. Wird jetzt der Stollen 100 im Uhrzeigersinn gedreht, wandern die Nocken 22, 23 auf der zugehörigen Rampenfläche 32 entlang. Auf diese Weise wird der Stollen 100 etwas axial in die Fassung hineingezogen bei vorübergehender elastischer Verformung der in Eingriff stehenden Teile. Bei einer weiteren Drehung gelangen die Nocken 22, 23 anschliessend auf die abfallende Rampenfläche 34, so dass die Federspannung in den erwähnten Teilen sich etwas verringert, jedoch noch ausreicht für einen ausreichenden Pressdruck des konischen Abschnitts 103 und des Flansches 106 gegen die zugeordneten Abschnitte des Sohlensegments 77a. Der Stollen 100 wird nun so weit gedreht, bis die Nocken 22, 23 zu den winkligen Ausnehmungen 16, 17 ausgerichtet sind. Die Nocken 22, 23 können in die Ausnehmungen 16, 17 einrasten, um die Drehlage zu definieren.

Die beschriebene Anordnung im eingebauten Zustand hat zur Folge, dass die Ansatzflächen 20, 21 satt gegen die Pfannenflächen 14, 15 anliegen. Anschläge 39 in der Fassung verhindern ein Überdrehen der Nocken.

Die Ansatzflächen 20,21 des Befestigungsansatzes 18 und die Pfannenflächen 14,15 in der Fassung weisen geringfügige Abweichungen von der mathematischen Kugelflächenform auf. Dies ist aus Fig. 4 zu entnehmen. Fig. 4 zeigt die Radien der Flächen bzw. ihren Abstand von der Mittenachse in einer Querschnittsebene (Fig. 2). Die Achse ist mit 108 bezeichnet, und im Querschnitt ergibt sich bei mathematisch reiner Kreisform der Radius a. Die entsprechenden Flächen von Befestigungseinsatz und Fassung haben jedoch lediglich im mittleren Bereich zwischen den Enden (in Drehrichtung gesehen) annähernd den Radius a wie bei 109 bzw. 110 angedeutet. Von diesen Punkten zu den Enden verringert sich der Abstand, weil der Radius, mit dem der Kreisbogen geschlagen wird (Radius b) von der Achse 108 einen gewissen Abstand d aufweist. Zwischen den mit den Radien a und b geschlagenen Kreisbögen ergeben sich mithin vier schmale Differenzflächen 112 in gebogener Dreiecksform.

Während der Einsatzphase des Stollens 110 sind die Ansatzflächen 20, 21 in den Lücken zwischen den Pfannenflächen 14, 15. Ist der Befestigungseinsatz 18, wie oben bereits beschrieben, ausreichend weit axial eingeführt, wird der gesamte Stollen verdreht. Dabei laufen die Ansatzflächen 20, 21 zunächst glatt in die Pfannenflächen 14, 15 ein. Bei fortschreitender Drehung hat der jeweils in die Pfannenflächen 14, 15 eintretende Abschnitt der Ansatzflächen 20, 21 einen zunehmend grösseren Durchmesser. Die maximale, Differenz ergibt sich, wenn der mittlere Bereich der Ansatzflächen den Eingang der Pfannenflächen passieren muss. Das Eindrehen der Ansatzflächen 20, 21 in die Pfannenflächen 14, 15 kann daher nur durch eine elastische Materialverdrängung stattfinden. Da das Material von Fassung und Stollen flexibel ist, tritt eine Zurückverformung auf, wenn die Verformungskräfte zu wirken aufhören. Dies ist der Fall, wenn sich die Ansatzflächen 20, 21 vollständig innerhalb der Pfannenflächen 14, 15 befinden. In diesem Zustand liegen die Ansatzflächen 20, 21 satt an den Pfannenflächen 14, 15 an. Man erkennt, dass ein Verdrehen oder ein Herausdrehen der Ansatzflächen 20, 21 aus den Pfannenflächen 14, 15 nur erfolgen kann unter erneuter Verformung der beschriebenen Teile. Mithin sitzt der Befestigungsansatz 18 drehgesichert in der Fassung.

Aus Fig. 2 ist zu ersehen, dass am Umfang des Stollenkörpers 101 Ausnehmungen geformt sind für das Ansetzen eines Werkzeugs. Insgesamt sind drei in gleichmässigem Umfangsabstand angeordnete Ausnehmungen 120 vorgesehen, von denen in Fig. 3 nur eine dargestellt ist. Die Ausnehmungen 120 weisen eine annähernd achsparallele im Querschnitt dreieckförmige Nut 121 auf, die sich von oben hin vertieft und verbreitert entsprechend dem vergrösserten Umfang des Stollenkörpers 101. Die Grundlinie der Nut hat dabei den gleichen Abstand von der Achse 108. Die Nut 121 endet am oberen Ende in eine Querausnehmung 122, wodurch Schultern 123, 124 gebildet werden.

Ein geeignetes Werkzeug zum Ein- und Ausbauen des Stollens 101 ist ein den Stollenkörper 101 umfassender Steckschlüssel, der im Inneren drei im Querschnitt dreieckförmige Nasen aufweist, die beim Aufsetzen des Schlüssels in die Nuten 121 eingreifen. Vollständig aufgesteckt befinden sich die Nasen in der Querausnehmung 122. Wird in der einen oder anderen Drehrichtung gedreht, wandern die Nasen des Steckschlüssels in die entsprechenden Abschnitte der Querausnehmung 122 und üben auf den Stollenkörper 101 ein Drehmoment aus, um den Stollen 100 einzudrehen oder zu lösen. Während dieser Stellung des Steckschlüssels kann er durch Zug nicht vom Stollenkörper 101 gelöst werden, da die Nasen des Steckschlüssels die Schultern 123 bzw. 124 hinterfassen. Auf diese Weise ist es auch möglich, mit Hilfe eines Steckschlüssels den Stollen 101 einschliesslich Befestigungsansatz 18 aus der Fassung zu siehen, wenn die Fassung sich in der Freigabe-Drehstellung befindet. Der Zustand des Hintergriffs der Nasen des Steckschlüssels ist in Fig. 3 in gestrichelten Linien bei 123 angedeutet.

Die beschriebene Ausbildung der Ausnehmungen 120 dient nicht nur der Aufbringung einer Zugkraft auf den Stollen 100, sondern hat auch die Aufgabe, dass der Schlüssel beim Einsetzen des Stollens 101 ohne Abrutschgefahr axial gesichert eine ausreichende Drehkraft aufbringen kann. Wegen der exzentrischen Ausbildung der Kugelflächen der Ansatz- und Pfannenflächen 20, 21 bzw. 14, 15 ist, wie oben bereits beschrieben, eine nicht unerhebliche, jedoch nach oben begrenzte Drehkraft notwendig, um die beschriebenen Flächen in Anlage zu bringen.

## Patentansprüche

1. Stollen (100) für Sportschuhe, insbesondere Fussballschuhe, mit einer nach unten offenen Fassung in der Laufsohle (10), wobei die Fassung im Inneren mindestens zwei in deren Umfangsrichtung beabstandete kreissektorförmige Pfannenflächen (14, 15) aufweist, einem Stollenkörper (101), einem mit dem Stollenkörper (101) verbundenen in der Fassung verankerbaren Befestigungsansatz (18), an den mindestens zwei in Umfangsrichtung beabstandete, nach unten weisende Ansatzflächen (20, 21) geformt sind, die beim Einsetzen und nach dem Verdrehen des Befestigungsansatzes (18) um einen vorgegebenen Drehwinkel im wesentlichen unter Flächenberührung gegen die Pfannenflächen (14, 15) der Fassung anliegen, einer am Stollenkörper (101) angeformten Stützfläche (104), die unter Druck von unten gegen die Laufsohle (10) anliegt, wenn die Ansatz- und die Pfannenflächen (20, 21; 14, 15) in Eingriff sind, und einer Verdrehsicherung zwischen Befestigungsansatz (18) und Fassung, dadurch gekennzeichnet, dass entlang des Umfangs der Ansatz- und Pfannenflächen (20, 21 bzw. 14, 15) gemessen, ein mittlerer Anlagebereich der sektorförmigen Ansatz-und Pfannenflächen (20, 21 bzw. 14, 15) einen grösseren radialen Abstand von der Achse (108) des Stollenkörpers (101) bzw. der Fassung aufweist als die übrigen Anlagebereiche.

2. Stollen nach Anspruch 1, dadurch gekennzeichnet, dass der Anlagebereich mit dem grössten Abstand von der Achse (108) des Stollenkörpers (101) bzw. der Fassung in Umfangsrichtung der Ansatz- und Pfannenfläche (20, 21 bzw. 14, 15) gesehen annähernd in der Mitte zwischen den Sektorenden liegt.

3. Stollen nach Anspruch 1 oder 2, dadurch gekennzeichnet, dass in Umfangsrichtung gesehen der Radius der Ansatz-und Pfannenflächen (20, 21 bzw. 14, 15) an den Sektorenden am kleinsten ist und sich zum mittleren Bereich allmählich vergrössert.

4. Stollen nach einen der Ansprüche 1 bis 3, dadurch gekennzeichnet, dass die Ansatz- und Pfannenflächen (20, 21 bzw. 14, 15) als Kugelflächenabschnitte bzw. Kugelpfannenabschnitte geformt sind.

5. Stollen nach Anspruch 4, dadurch gekennzeichnet, dass die Kugelflächen- und/oder Kugelpfannenabschnittsflächen eine relativ rauhe Oberfläche aufweisen.

6. Stollen nach einem der Ansprüche 1 bis 5, dadurch gekennzeichnet, dass der Stollenkörper (101 ) unterhalb der Ansatzflächen (20, 21) des Befestigungsansatzes (18) einen zylindrischen oder konischen, vorzugsweise kreisförmig umlaufenden Anlageabschnitt (103, 104) aufweist, der mit einem entsprechenden zylindrischen oder konischen Abschnitt (105) der Sohle (77a, 10) zusammenwirkt.

7. Stollen nach Anspruch 6, dadurch gekennzeichnet, dass oberhalb und/oder unterhalb des konischen Anlageabschnitts (103) radiale, vorzugsweise kreisförmig umlaufende Anlageabschnitte geformt sind, die mit entsprechenden radialen Anlageabschnitten der Sohle (77a, 10) zusammenwirken.

8. Stollen nach einem der Ansprüche 1 bis 7, dadurch gekennzeichnet, dass im Stollenkörper (101) mehrere in Umfangsrichtung beabstandete bajonettschlitzartige Ausnehmungen (120) geformt sind mit dem Hinterschnitt (123, 124) am oberen Ende.

9. Stollen nach Anspruch 8, dadurch gekennzeichnet, dass in beiden Drehrichtungen Hinterschnitte (102, 104) geformt sind.

## Claims

1. A cleat (100) for sport shoes, especially football shoes, comprising a downwards open socket in the outsole, in which the socket contains at least two circumferentially spaced socket surfaces each in the form of a circle sector, a cleat body (101), ), a fastening extension (18) connected to the cleat and adapted to be secured to the socket in which at least two circumferentially spaced downwardly facing mounting surfaces (20, 21) being formed at the fastening extension (18), which upon insertion and after rotation of thefastening extension (18) by a predeterminated angle of rotation come to lie substantially by surface contact against the socket surfaces of the socket, a support surface (104) formed at the cleat body (101 which under pressure from below comes to lie against the outside, if extension and socket surfaces (20,21; 14, 15) are in engagement with each other, and a rotation locking means between socket and fastening extension, characterized in that an intermediate contact portion of the extension and socket, sector-like surfaces has a larger radial distance from the respective axis (108) of the cleat body (101) and the socket than the remaining contact portions if mesured along the circumference of the extension and socket surfaces (20, 21; 14, 15).

2. Cleat according to claim 1, characterized in that the contact portion having the largest radial distance from the axis of the cleat body (101), respectively of the socket is located approximately in the center between the extremities of the sectors if locked in the direction of the circumference of extension and socket surfaces (20, 21; 14, 15).

3. Cleat according to claim 1 or 2, characterized in that the radius of the extension and socket surfaces (20, 21 and 14, 15, respectively) has a minimum length at the ends of the sectors and slowly increases towards the center area of the sectors if locked circumferentially.

4. Cleat according to claims 1 to 3, characterized in thatthe extension and socket surfaces (20, 21 and 14, 15, respectively) are formed as spherical surface portions and spherical cup surface portions.

5. Cleat according to claim 4, characterized in that the spherical surface portions and/or spherical cup surface portions include a relatively rough surface.

6. Cleat according to one of the claims 1 to 5, characterized in that the cleat body (101) includes a preferably circular extending, cylindrical or conical bearing portion (103, 104), below the extension surface of the fastening extension, which cooperates with a corresponding cylindrical or conical surface portion (105) of the outsole (77a, 10).

7. Cleat according to claim 6, characterized in that above and/or below the conical bearing portion (103) radial, preferably circularly extending bearing portions are formed, which cooperate with the respective radial bearing portions of the outsole (77a, 10).

8. Cleat according to one of the claims 1 to 7, characterized in that the cleat body includes a plurality of circumferentially spaced bayonet-slot-like recesses with the undercut portion (123, 124) at the upper end thereof.

9. Cleat according to claim 8, characterized in that undercut slots are formed in both directions of rotation (103, 104).

## Revendications

1. Crampon (100) pour chaussures de sport, en particulier pour chaussures de football, comportant une monture vers le bas placée dans la semelle (10), cette monture présentant intérieurement au moins deux surfaces de cuvette (14, 15) en forme de secteur circulaire espacées dans sa direction circonférentielle, un corps de crampon (101), un appendice de fixation (18) relié à ce corps de crampon (101) et ancrable dans la monture, sur lequel sont formées au moins deux surfaces d'appendice (20, 21) dirigées vers le bas et espacées dans la direction circonférentielle qui, viennent en appui contre les surfaces de cuvette (14, 15) de la monture après introduction de l'appendice de fixation (18) et rotation de celui-ci d'un angle déterminé, une surface d'appui (104) formée sur le corps de crampon (101) qui s'appuie d'en bas avec pression contre la semelle (10) lorsque les surfaces d'appendice et de cuvette (20, 21; 14, 15) sont en prise, et un dispositif antirotation situé entre l'appendice de fixation (18) et la monture, caractérisé en ce que les surfaces d'appendice et de cuvette (20, 21; 14, 15) en forme de secteur circulaire présentent, dans leur circonférence, une zone d'appui médiane qui est à une plus grande distance radiale de l'axe (108) du corps de crampon (101) ou de la monture que le reste des zones d'appui.

2. Crampon selon la revendication 1, caractérisé en ce que la zone d'appui située circonférentielle- ment à la plus grande distance de l'axe (108) du corps de crampon (101) ou de la monture se trouve approximativement à mi-distance des extrémités d'un secteur.

3. Crampon selon l'une des revendications 1 et 2, caractérisé en ce que le rayon des surfaces d'appendice et de cuvette (20, 21; 14, 15) et plus petit aux extrémités du secteur dans la direction circonférentielle et augmente progressivement vers la zone médiane.

4. Crampon selon l'une des revendications 1 à 3, caractérisé en ce que les surfaces d'appendice et de cuvette (20, 21; 14, 15) sont des sections de surfaces sphériques.

5. Crampon selon la revendication 4, caractérisé en ce que les surfaces sphériques de l'appendice et/ou de la cuvette sont relativement rugueuses.

6. Crampon selon l'une des revendications 1 à 5, caractérisé en ce que le corps de crampon (101 ) présente, au-dessous des surfaces (20, 21 ) de l'appendice de fixation (18) une partie d'appui cylindrique ou conique (103, 104), faisant de préférence un cercle, et qui coopère avec une partie cylindrique ou conique correspondante (105) de la semelle (77a, 10).

7. Crampon selon la revendication 6, caractérisé en ce qu'au-dessus et/ou au-dessous de la partie d'appui conique (103) sont formées des parties d'appui radiales, faisant de préférence un cercle, et qui coopèrent avec des parties d'appui radiales correspondantes de la semelle (77a, 10).

8. Crampon selon l'une des revendications 1 à 7, caractérisé en ce que dans le corps de crampon (101) sont formés plusieurs évidements du genre fente à baïonette (120) espacés dans la direction circonférentielle avec une contre-dépouille (123,124) à l'extrémité supérieure.

9. Crampon selon la revendication 8, caractérisé en ce que des contre-dépouilles (123, 124) sont formées dans les deux sens de rotation.
